# EUROPÄISCHE PATENTSCHRIFT

(11) **EP 0 422 454 B1**
(45) Veröffentlichungstag und Bekanntmachung des Hinweises auf die Patenterteilung: **02.12.1992**
(21) Anmeldenummer: 90118626.2
(22) Anmeldetag: 28.09.1990
(51) Int. Cl.: B01F 7/04

(54) **Mischkneter**
Mixing kneader
Pétrisseur à mélanger

(30) Priorität: 04.10.1989 CH 3619/89
(43) Veröffentlichungstag der Anmeldung: 17.04.1991
(73) Patentinhaber: List AG, CH-4133 Pratteln 2 (CH)
(72) Erfinder: Kuenz, Alfred, CH-4108 Witterswil (CH); Schwenk, Walter, Dr., CH-4303 Kaiseraugst (CH); List, Jörg, CH-4133 Pratteln (CH)
(74) Vertreter: Weiss, Peter, Dr. rer. nat.

(56) Entgegenhaltungen:
- EP-A- 0 289 647
- EP-A- 0 304 925
- EP-A- 0 320 586
- CH-A- 661 450

## Beschreibung

Die Erfindung betrifft einen Mischkneter zur mechanischen und/oder thermischen Behandlung von Produkten in flüssigem, pastösem und/oder pulverförmigem Zustand.

Ein derartiger Mischkneter ist beispielsweise aus der DE-C 23 49 106 bekannt. Dort besteht das feststehende Knetgegenelement im wesentlichen auch aus einem Haken, der sowohl die Scheibensegmente wie auch die Welle abreinigt. Dabei ist insbesondere der die Welle abreinigende Arm entgegen der Drehrichtung der Welle gerichtet. Dies hat den Nachteil, dass dieser, vom Befestigungspunkt entfernteste Teil des Hakens erheblichen Kräften ausgesetzt ist, die beispielsweise von einer sehr harten Produktankrustung an der Welle ausgehen können.

Im Extremfall schneidet sich dieser wellennahe Arm in die Produktankrustung ein und kann beim Weiterdrehen der Welle abgerissen werden.

Des weiteren bildet sich insbesondere dann, wenn der Haken C-förmig ausgebildet ist, zwischen dem wellennahen Arm und dem gehäusenahen Schenkel ein Knetspalt, durch den das Produkt hindurchgepresst wird. Da sowohl wellennaher Arm wie auch gehäusenaher Schenkel statische Teile sind, kann sich zwischen diesen leicht eine Produktbrücke bilden, die bis zum gegenüberliegenden Knetelement anwachsen und so einen Produkttorus aufbauen kann. Hierdurch wird dann die Knetwirkung wesentlich verschlechtert.

Da die Knetgegenelemente nach der DE-PS 23 49 106 wesentlichen Kräften unterworfen sind, werden sie bevorzugt gegossen. Dies gilt vor allem auch aus Gründen ihrer Formgestaltung, welche recht kompliziert ist. Ein derartig gegossener Knethaken ist relativ teuer.

Aus der CH-A 661 450 ist ferner ein Knetelement bekannt, welches ebenfalls aus einem der Gehäuseinnenwand nahen Schenkel, einem Scheibensegment nahen Abschnitt und einem wellennahen Arm besteht. Dabei ist der Schenkel gegen die Drehrichtung der Welle geneigt, während der Abschnitt in Drehrichtung sekantial zur Welle verläuft. Daran schließt der wellennahe , parallel verlaufende Arm an. Nachteilig hat sich bei dieser Form vor allem herausgestellt, daß zwischen dem Schenkel bzw. dem Support und dem wellennahen, direkt radial gegenüberliegenden Arm eine Querschnittsverengung für das zu bearbeitende Produkt ergibt, welches durch dieses verengte "Öffnungsloch" hindurchgepresst werden muss. Dabei ist nicht nur das Knetelement erheblichen mechanischen Belastungen ausgesetzt, sondern die Drehwelle muss auch wesentlich mehr Kraft aufnehmen, um das Produkt durch diesen verengten Querschnitt hindurch zu transportieren. Besonders nachteilig wirkt sich aber hier die Gefahr aus, dass sich infolge des verengten Öffnungsquerschnitts auf dem Knetgegenelement ein Produkttorus aufbaut, der das gesamte Behandlungsverfahren innerhalb des Mischkneters gefährdet.

Der Erfinder hat sich zum Ziel gesetzt, einen Mischkneter der oben genannten Art zu entwickeln, bei dem die Knetgegenelemente preisgünstig herzustellen und leichter zu formen sind. Ferner sollen sie geringeren mechanischen Kräften ausgesetzt sein und insbesondere die Drehmomentaufnahme der Welle vermindern sowie eine Torusbiling vermeiden.

Zur Lösung dieser Aufgabe führt ein Mischkneter entsprechend Anspruch 1.

Durch die Neigung des scheibennahen Abschnitts in Drehrichtung wird der wellennahe Arm von dem Schenkel und dem Support räumlich entfernt, so dass er nicht mehr radial gegenüberliegt und für das Produkt keine Querschnittsverengung bildet. Die Gefahr einer übermässigen Beanspruchung des Knetelements wird vermieden. Insbesondere aus diesem Grunde ist es möglich, das Knetelement einstückig aus einem bandförmigen Blechmaterial herzustellen, wodurch nicht nur die Herstellung erleichtert und verbilligt, sondern auch die gewünschte Elastizität erhalten bleibt, damit der Arm beispielsweise bei zu starken Produktankrustungen an der Welle ausweichen kann. Er gleitet dabei federnd über diese Produktankrustungen und wird nicht zerstört.

In einem weiteren Ausführungsbeispiel der Erfindung verläuft der Arm und seine Mittellinie zusätzlich noch in einer schneckenwendelartigen, in Drehrichtung der Welle geneigten Linie. Damit stellt sich auch der Arm nicht einer zu starken Produktankrustung entgegen, sondern im Gegenteil wird ein elastisches Nachgeben des Armes und auch des scheibensegmentnahen Abschnittes erleichtert.

Eine weitere Verbesserung wird dadurch erreicht, dass auch der Schenkel und seine Mittellinie bevorzugt wiederum schneckenwendelartig in Drehrichtung um einen Winkel geneigt zu einer gedachten, parallel zur Gehäusemantelfläche angeordneten Linie verläuft. Dies bedeutet, dass bereits schon durch die Neigung des Schenkels und des daran anschliessenden scheibensegmentnahen Abschnitt des wellennahen Arms aus der radialen Ebene zwischen Gehäuseinnenwand und Welle herausgebracht wird.

Ein wesentlicher Vorteil der vorliegenden Erfindung ist, dass zwischen dem Schenkel und der Welle ein Knetbereich ausgebildet wird, der einerseits durch den statischen Schenkel und andererseits durch die drehende Welle gebildet wird. Das Produkt muss nunmehr nicht durch einen Knetbereich zwischen zwei statischen Vorrichtungsteilen, so dass sich hier kein stehenbleibender Produkttorus aufbauen kann. Die Welle drückt das Produkt durch den Knetbereich, ohne dass hierfür eine erhöhte Kraftaufnahme der Welle notwendig wäre. Der dann dem Knetbereich nachfolgende Bereich zwischen dem statischen Schenkel nahe der Gehäuseinnenwand und dem wellennahen Arm besitzt einen grösseren Öffnungsbereich, so dass das vorher im Knetbereich verformte Produkt ohne Schwierigkeiten durch diesen Bereich gelangt.

Die Achse des Supports sollte in etwa radial zur Drehachse der Welle verlaufen. Dieser Support dient der Halterung des gesamten Hakens und bildet zusammen mit dem Schenkel und einem dem Schenkel zugeordneten Teil der Gehäuseinnenwand einen Knetspalt. Durch diesen Knetspalt kann dann ein Teil eines Knetbarrens durchgehen, welcher auf den Scheibensegmenten der Welle angeordnet ist.

In der Praxis hat sich eine wesentlich verbesserte Mischwirkung und Produktförderung dieses erfindungsgemässen Knetgegenelementes herausgestellt, wobei seine Herstellung erleichtert und verbilligt ist. Ausserdem wird die Drehmomentaufnahme wesentlich reduziert.

Dies gilt insbesondere dann, wenn der Haken des Knetgegenelementes einstückig aus einem bandförmigen Metallstreifen als Blechhaken hergestellt wird. Selbstverständlich weist dieser Blechhaken durch entsprechende Wahl seiner Dicke im Verhältnis zu seiner Breite bzw. jeweiligen Länge eine genügende Steifigkeit auf, die jedoch die Elastizität des Hakens nicht beeinträchtigt. Nach dem Abbiegen, Krümmen oder Kröpfen des Hakens genügt es dann, wenn die Kante geschliffen oder entsprechend angefast wird, damit eine Schabkante beispielsweise für die Wellenmantelfläche an dem Arm und die Scheibensegmentfläche an dem Abschnitt entsteht.

Auch die Verbindung zwischen Schenkel und Support kann dadurch erleichtert sein, dass auf der Stirnfläche des Supports ein Konus aufgesetzt ist, der in eine entsprechende Öffnung in den Schenkel eingreift. Dort ist er dann durch eine Schweissung festgelegt.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Fig. 1 eine teilweise gebrochen dargestellte Seitenansicht eines erfindungsgemässen Mischkneters;
Fig. 2 eine perspektivische, schematisiert dargestellte Ansicht eines Teils des geöffneten Mischkneters gemäss Figur 1;
Fig. 3 einen vergrössert dargestellten Ausschnitt aus einem Querschnitt durch den Mischkneter gemäss Figur 1;
Fig. 4 eine vergrössert dargestellte Draufsicht auf erfindungsgemässe Knethaken in ihrer Anordnung zwischen zwei Scheiben.

Ein erfindungsgemässer Mischkneter R weist gemäss Figur 1 ein Gehäuse 1 auf. Dieses Gehäuse 1 ist von einem Heizmantel 2 oder von Heizkanälen umgeben. Zum Einfüllen eines Ausgangsproduktes und zum Abzug von Brüden befinden sich oben an dem Gehäuse 1 ein oder mehrere Stutzen 3. Ein Auslass des fertig behandelten Produktes erfolgt an einem unteren Auslassstutzen 4. Füsse 5 dienen dem Abstützen des Mischkneters R.

Eine Stirnwand 6 ist mit einer Stopfbüchse 7 ausgerüstet und mit einer Laterne 8 zur Abstützung eines Lagers 9 für einen Rührwellenzapfen 10 verbunden. Gegenüber der Stirnwand 6 verschliesst eine weitere Stirnwand 11 das Gehäuse 1, wobei auch dort eine Laterne 12 eine entsprechende, nicht näher gezeigte Stopfbüchse umgibt und an diese Laterne 12 ein Lager 13 anschliesst. Aus diesem Lager 13 schaut noch der gegenüberliegende Rührwellenzapfen 14 heraus.

Der Rührwellenzapfen 10 durchgreift im übrigen das Lager 9 und ist danach mit einem Aufsteckgetriebe 15 verbunden, über welches die Rührwellenzapfen 10 bzw. 14 und damit eine Welle 16 um die Achse A gedreht werden. Der Antrieb erfolgt dabei über einen nicht näher gezeigten Antriebsmotor, der ein Keilriemenrad 17 dreht.

Die Welle 16 ist normalerweise heiz- und kühlbar, wobei die Zuführung des entsprechenden Heiz- bzw. Kühlmediums durch einen Stutzen 18 und die Rückführung durch einen weiteren Stutzen 19 erfolgt.

Auf der Welle 16 sitzen Knetelemente 20, welche im wesentlichen aus Scheibensegmenten 21 und aufgesetzten Knetbarren 22 bestehen. Die Scheibensegmente 21 drehen mit der Welle 16, wobei die Knetbarren 22 in einem geringen Abstand am inneren Gehäusemantel 23 vorbeistreifen. Hierbei reinigen diese Knetbarren 22 den inneren Gehäusemantel von ggfs. vorhandenen Produktankrustungen.

Benachbarte Scheibensegmente 21 bilden zwischen sich einen Knetraum 24. Ferner lassen benachbarter Knetbarren 22 zwischen sich eine Lücke 25 offen, durch welche in Gebrauchslage ein Support 26 eines Knetgegenelementes 27 hindurchgleiten kann. Dieses Knetgegenelement 27 ist im wesentlichen als ein Knethaken ausgebildet, wobei an den radial zur Welle 16 verlaufenden Support 26 ein achsparalleler Schenkel 28 anschliesst. Dieser achsparallele Schenkel 28, der im übrigen jedoch schneckenförmig geneigt parallel zur Gehäuseinnenfläche verlaufen kann, bildet zusammen mit dem jeweiligen Teil des Knetbarrens 22 einen Knetspalt 29, durch den sich der Knetbarren 22 hindurchbewegen muss. Hierbei wird auch das zu bearbeitende Produkt zwischen dem Schenkel 28 und dem inneren Gehäusemantel 23 hindurchgedrückt, geschert und geknetet.

An den achsparallelen Schenkel 28 schliesst dann wiederum nahe dem Scheibensegment 21 ein radialer Abschnitt 30 an, welcher sich bis nahe an die Welle 16 erstreckt. Dieser radiale Abschnitt 30 hat die Aufgabe, die Scheibensegmente 21 von Produktankrustungen zu befreien. Des gleichen wird selbstverständlich das Produkt auch zwischen dem radialen Abschnitt und dem Scheibensegment geschert, so dass auch hierdurch die Knetwirkung verbessert wird.

Schlussendlich ist dann dem radialen Abschnitt 30 noch ein der Welle 16 zugeordneter Arm 31 angeformt, welcher bevorzugt zum Teil der Mantelfläche der Welle 16 angepasst ist und nahe an dieser Mantelfläche vorbeigleitet. Dieser Arm 31 hat vor allem die Aufgabe, die Mantelfläche der Welle 16 zu reinigen.

In Figur 1 sind Knetgegenelemente 27 dargestellt, welche jeweils den Scheibensegmenten 21 nur einseitig nahe kommen. Ähnliche Knetgegenelemente können, was jedoch nicht näher dargestellt ist, gegenüberliegend im Gehäuse 1 vorgesehen sein, wobei diese Knetgegenelemente dann mit einem entsprechenden radialen Abschnitt die andere Fläche der Scheibensegmente 21 bei deren Vorbeigleiten abstreifen und auch die von dem Arm 31 nicht gereinigte Mantelfläche der Welle abschaben.

In den Figuren 2, 3 und 4 ist die Anordnung bzw. Ausgestaltung des Knetgegenelementes 27 besser erkennbar. Der Support 26 sitzt in dem Gehäuse 1 so, dass seine Achse B radial zur Drehachse A verläuft. Dieser Support 26 besitzt dann auf seiner Stirnfläche 32 einen Konus 33, an welchen ein aus einem bandförmigen Material hergestellter Haken 34 anschliesst. Dieser Haken 34 umfasst den achsparallelen Schenkel 28, den radialen Abschnitt 30 und den Arm 31. Dabei steckt der Konus 33 in dem achsparallelen Schenkel 28 und ist mit dem Support 26 über zwei Schweissnähnte 35 und 36 verbunden.

Wesentlich ist die Ausformung des Hakens 34. Zum einen verläuft der Schenkel 28, welcher zusammen mit dem Knetbarren 22 den Knetspalt 29 ausbildet, um einen Winkel w geneigt zu einer parallel zur Drehachse A verlaufenden Linie C. Dies wird in Figur 4 durch den gezeigten Verlauf einer Mittellinie M des Schenkels 28 zu dieser Linie C deutlich.

Der sich an den Schenkel 28 anschliessende radiale Abschnitt 30 besitzt ebenfalls eine Mittellinie N, welche mit einer gedachten parallel zur Achse B verlaufenden Linie einen Winkel v bildet (siehe Figur 3). Dabei ist diese Mittellinie N in der Drehrichtung Z der Welle 16 geneigt angeordnet.

Der Arm 31 schlussendlich besitzt eine gekrümmte Mittellinie O, deren Krümmung der Mantelfläche 37 der Welle 16 in etwa angepasst ist. Gleichzeitig verläuft diese Mittellinie O nicht parallel zur Drehachse A oder der in Figur 4 dargestellten Linie C, sondern auch hier in einem Winkel z. Somit läuft der Arm 31 der Drehrichtung Z der Welle 16 nach. Die Funktionsweise dieses erfindungsgemässen Knetgegenelementes 27 ist die folgende:
Dreht die Welle 16 in Drehrichtung Z, so gelangt das Produkt ausser in den Knetspalt 29 auch in den Knetbereich K zwischen dem statischen Support 26 bzw. dem Schenkel 28 und der sich bewegenden Welle 16. Die sich drehende Welle 16 drückt dabei das Produkt an dem statischen Teil des Knetgegenelementes vorbei, wodurch der Schenkel 28 des Knetgegenelementes 27 nur wenig beansprucht wird. Auch die Welle 16 unterliegt einer geringeren Beanspruchung, so dass die Kraftaufnahme der Welle vermindert sein kann.

Nach dem Knetbereich K wird das Produkt an dem radialen Abschnitt 30 vorbeigedrückt, nachdem sich dann wieder der Bereich des Knetraumes 24 zwischen innerem Gehäusemantel 23 und Arm 31 erweitert. Diese geringe Beanspruchung des Knetgegenelementes 27 hat zur Folge, dass zumindest der Haken 34 nicht mehr durch aufwendige Herstellungsverfahren, z.B. Giessen, hergestellt werden muss, sondern aus einem Blech geformt werden kann. Hierdurch wird das Herstellungsverfahren wesentlich erleichtert und die Hakenproduktion verbilligt. Gleichzeitig wird gewährleistet, dass der Arm 31, welcher in der Drehrichtung Z verläuft, besonders harte Krusten an der Welle ausweichen kann, so dass er keinen Schaden nimmt. Dieses Ausweichen ist bei einem aus Blech geformten Haken möglich, während bislang bei den gegossenen Haken dieser Arm 31, welcher zudem entgegen der Drehrichtung Z geneigt verlief, abbrechen.

In Figur 4 sind im übrigen die beiden Knetgegenelemente dargestellt, welche einmal die linke und zum anderen die rechte Fläche eines Scheibensegmentes 21 reinigen.

## Patentansprüche

1. Mischkneter zur mechanischen und/oder thermischen Behandlung von Produkten in flüssigem, pastösem und/oder pulverförmigem Zustand mit oder ohne Zu- bzw. Abführung von Gasen und/oder Dämpfen mit einem Gehäuse (1) und einer in dem Gehäuse (1) um eine Drehachse (A) drehenden Welle (16), an der in axialer Richtung verteilt radiale Scheibensegmente (21) vorgesehen sind, wobei sich in den Kneträumen (24) zwischen den Scheibensegmenten (21) feststehende, die Scheibensegmente (21) und Welle (16) reinigende Knetgegenelemente (27) befinden, welche jeweils aus einem Schenkel (28), einem nahe den Scheibensegmenten (21) verlaufenden Abschnitt (30) und einem nahe der Mantelfläche (37) der Welle (16) verlaufenden Arm (31) bestehen, wobei die Schenkel (28) von einem Support (26) an einer Gehäuseinnenwand (23) zu dem Abschnitt (30) verläuft und wobei der Abschnitt (30) und dessen Mittellinie (N) nahe den Scheibensegmenten (21) in Drehrichtung (Z) der Welle (16) sekantial bis tangential zur Welle (16) geneigt und der Arm (31) und dessen Mittellinie (O) in Drehrichtung parallel zur Mantelfläche (37) der Welle (16) verläuft.

2. Mischkneter nach Anspruch 1, dadurch gekennzeichnet, dass der Arm (31) und dessen Mittellinie (O) in Drehrichtung (Z) der Welle (16) geneigt zu einer parallel zur Drehachse (A) gedachten Linie verläuft.

3. Mischkneter nach Anspruch 1 bis 2, dadurch gekennzeichnet, dass der Schenkel (28) und dessen Mittellinie (M) in Drehrichtung (Z) um einen Winkel (w) geneigt zu einer gedachten, parallel zur Drehachse (A) angeordneten Linie (C) verläuft.

4. Mischkneter nach einem der Ansprüche 1 oder 3, dadurch gekennzeichnet, dass eine Achse (B) des Supports (26) radial zur Drehachse (A) verläuft.

5. Mischkneter nach einem der Ansprüche 1 bis 4, dadurch gekennzeichnet, dass Schenkel (28), Support (26) und der dem Schenkel (28) zuzuordnende Teil der Gehäuseinnenwand (23) einen Knetspalt (29) bilden, welcher mit Teilen von Knetbarren (22) auf den Scheibensegmenten (21) zusammenwirkt.

6. Mischkneter nach einem der Ansprüche 1 bis 5, dadurch gekennzeichnet, dass Abschnitt (30), Arm (31) und Schenkel (28) als Haken (34) einstückig aus einem bandförmigen Metallstreifen hergestellt sind.

7. Mischkneter nach Anspruch 6, dadurch gekennzeichnet, dass der Haken (34) durch Krümmen, Kröpfen und/oder Biegen hergestellt ist.

## Claims

1. Mixing kneader for the mechanical and/or thermal treatment of products in a liquid, paste and/or powdered state with or without the supply or discharge of gases and/or vapour with a casing (1) and a shaft (16) which rotates round an axis of rotation (A) in the casing (1) and on which axially distributed radial disc segments (21) are provided, wherein stationary opposing kneading elements (27) which clean the disc segments (21) and shaft (16) and consist in each case of a leg (28), a portion (30) extending close to the disc segments (21) and an arm (31) extending close to the external surface (37) of the shaft (16) are located in the kneading chambers (38) between the disc segments (21), wherein the legs (28) extend from a support (26) on an internal casing wall (23) to the portion (30) and wherein the portion (30) and its centre line (N) extends close to the disc segments (21) in the direction of rotation (Z) of the shaft (16) at an inclination to the shaft (16) in the manner of a secant up to a tangent and the arm (31) and its centre line (O) extends in the direction of rotation parallel to the external surface (37) of the shaft (16).

2. Mixing kneader according to claim 1, characterised in that the arm (31) and its centre line (O) extends in the direction of rotation (Z) of the shaft (16) at an inclination to an imaginary line parallel to the axis of rotation (A).

3. Mixing kneader according to claims 1 to 2, characterised in that the leg (28) and its centre line (M) extends in the direction of rotation (Z) round an angle (w) at an inclination to an imaginary line (C) arranged parallel to the axis of rotation (A).

4. Mixing kneader according to one of claims 1 or 3, characterised in that an axis (B) of the support (26) extends radially to the axis of rotation (A).

5. Mixing kneader according to one of claims 1 to 4, characterised in that leg (28), support (26) and the part of the internal casing wall (23) to be allocated to the leg (28) form a kneading gap (29) which co-operates with parts of kneading bars (22) on the disc segments (21).

6. Mixing kneader according to one of claims 1 to 5, characterised in that portion (30), arm (31) and leg (28) are produced as hooks (34) in one piece from a band-form metal strip.

7. Mixing kneader according to claim 6, characterised in that the hook (34) is produced by curving, flexing and/or bending.

## Revendications

1. Malaxeur pour le traitement mécanique et/ou thermique de produits à l'état liquide pâteux et/ou en poudre avec ou sans ajout ou départ de gaz et/ou de vapeurs avec un carter (1) et un arbre (16) tournant autour d'un axe de rotation (A) dans le carter (1), sur lequel on a prévu, répartis dans le sens axial, des segments de disque radiaux (21), dans lequel se trouvent dans les chambres de malaxage (24) entre les segments de disque (21) des contre éléments (27) de malaxage fixes qui nettoient les segments de disque (21) et l'arbre (16), contre-éléments qui sont constitués chacun d'une patte (28), d'une pièce (30) passant à proximité des segments de disque (21) et d'un bras (31) passant à proximité de la surface d'enveloppe (37) de l'arbre (16), la patte (28) s'étendant d'un support (26) à une paroi interne du carter (23) jusqu'à la pièce (30) et la pièce (30) et sa ligne médiane (N) passant à proximité des segments de disque (21) dans le sens de rotation (Z) de l'arbre (16) en inclinaison sécante puis tangentielle par rapport à l'arbre (16) et le bras (31) et sa ligne médiane (O) s'étendant dans le sens de rotation par rapport à la surface d'enveloppe (37) de l'arbre (16).

2. Malaxeur selon la revendication 1, caractérisé en ce que le bras (31) et sa ligne médiane (O) sont inclinés dans le sens de rotation (Z) de l'arbre (16) pour s'étendre selon une ligne imaginaire parallèle à l'axe de rotation (A).

3. Malaxeur selon les revendications 1 à 2, caractérisé en ce que la patte (28) et sa ligne médiane (M) sont inclinés dans le sens de rotation (Z) d'un angle (W) par rapport à une ligne imaginaire (C) disposée parallèlement à l'axe de rotation (A).

4. Malaxeur selon l'une des revendications 1 ou 3, caractérisé en ce qu'un axe (B) du support (26) s'étend radialement par rapport à l'axe de rotation (A).

5. Malaxeur selon l'une des revendications 1 à 4, caractérisé en ce que la patte (28), le support (26) et la pièce de la paroi interne (23) correspondant à la patte (28) forment une fente de malaxage (29) qui coopère avec des pièces de barres de malaxage (22) sur les segments de disque (21).

6. Malaxeur selon l'une des revendications 1 à 5, caractérisé en ce que la pièce (30), le bras (31) et la patte (28) sont réalisés d'une pièce en forme de crochet (34) dans une bande de métal.

7. Malaxeur selon la revendication 6, caractérisé en ce que le crochet (34) est réalisé par pliage, coudage et/ou cintrage.
